# EUROPÄISCHE PATENTSCHRIFT

(11) **EP 0 729 535 B1**
(45) Veröffentlichungstag und Bekanntmachung des Hinweises auf die Patenterteilung: **10.03.1999**
(21) Anmeldenummer: 95900735.2
(22) Anmeldetag: 15.11.1994
(51) Int. Cl.: E04F 11/16

(54) **TREPPENBAUELEMENT**
STAIR COMPONENT
ELEMENT POUR ESCALIER

(30) Priorität: 18.11.1993 DE 4339317; 03.02.1994 DE 4403200
(43) Veröffentlichungstag der Anmeldung: 04.09.1996
(73) Patentinhaber: JUNG, Horst, D-63128 Dietzenbach (DE)
(72) Erfinder: JUNG, Horst, D-63128 Dietzenbach (DE)
(74) Vertreter: Stoffregen, Hans-Herbert, Dr. Dipl.-Phys.
(86) Internationale Anmeldenummer: EP9403777
(87) Internationale Veröffentlichungsnummer: WO9514139

(56) Entgegenhaltungen:
- EP-A- 0 515 720
- DE-A- 2 837 452
- DE-U- 8 514 515
- DE-U- 8 605 216
- DE-U- 8 707 245
- DE-U- 9 207 553
- DE-U- 9 315 472
- FR-A- 2 671 822
- FR-E- 59 659

## Beschreibung

Die Erfindung bezieht sich auf ein Treppenbauelement zum Renovieren einer Treppenstufe, die eine Trittstufe mit Stoßkante sowie eine Stellstufe aufweist, wobei das Treppenbauelement eine die zu renovierende Trittstufe zumindest bereichsweise abdeckende Trittplatte mit Stoßabschnitt sowie eine Stellplatte umfaßt, die ihrerseits im Bereich des Stoßabschnitts mit der Trittplatte verbunden ist und zumindest bereichsweise die Stellstufe abdeckt.

Ein entsprechendes Treppenbauelement ist beispielhaft dem DE 92 14 772 U1 zu entnehmen. Das Treppenbauelement besteht dabei aus einer Trittplatte und einer Stellplatte, die über ein sich entlang der Stoßkante der Treppenstufe erstreckendes Profilstück miteinander verbunden sind. Die Außenflächen des Profilstückes sowie die der Tritt- und Stellplatte gehen bündig ineinander über.

Um das Treppenbauelement auf der zu sanierenden Treppenstufe zu befestigen, wird ein Spachtelkleber benutzt, der auch den Zwischenraum zwischen Stellplatte und Stellstufe ausfüllt. Ein entsprechendes Treppenbauelement ist jedoch ungeeignet zum Sanieren von Treppenstufen, die eine erheblich vorspringende Stoßkante aufweisen. Auch ist nicht sichergestellt, daß das die Trittplatte mit der Stellplatte verbindende Profilstück bei starken Krafteinleitungen nicht ausbricht.

Um dies zu verhindern, ist nach dem DE 87 07 245 U1 ein Bausatz zum Renovieren von Treppenstufen vorgesehen, der ein auf die zu renovierende Stufe aufzubringendes Z-Profil umfaßt, das einerseits mit der Stufe verschraubt ist und auf dem andererseits eine Trittplatte und eine Stufenvorderkantenleiste befestigbar sind, die zusätzlich formschlüssig auf einem vorspringenden Steg des Z-Profils abgestützt sind.

Aus der FR 2 671 822 Al ist ein mehrstufiger Bausatz zum Sanieren einer Treppenstufe bekannt, der eine Treppenkante umfaßt, von der einerseits eine flach an einer Stellstufe anliegende Stellplatte und andererseits eine Trittplatte ausgeht. Zur Lagefixierung der Treppenkante wird diese zumindest bereichsweise in Mörtel eingebettet.

Andere Vorschläge zur Abdeckung von zu renovierenden Treppenstufen sehen ebenfalls mehrteilige Bauelemente vor, die vor Ort montiert werden. So wird z.B. in der DE 35 42 952 Al vorgeschlagen, daß auf der abgetretenen Treppenstufe über ihre ursprüngliche Höhe vorstehende Ho!zleisten sowie eine die Stoßkante umgreifende U-förmige Metallschiene befestigt werden, um anschließend eine Holzauflage mit der Stoßleiste mittels Montageschaum zu fixieren.

Um nach der DE 35 17 673 C2 eine Treppenstufe zu sanieren, ist ein die Trittstufe und die Stoßkante abdeckendes L-förmiges Profil vorgesehen, dessen Trittstufenschenkel an seiner Unterseite eine Einlage aus einer Preßspanplatte aufweist, die ein geringeres spezifisches Gewicht als Kunststoff hat.

Eine vorgefertigte Abdeckung einer Treppenstufe nach der EP 0 061 707 A2 sieht einen mindestens drei Schichten umfassenden Aufbau vor, die im Bereich der Trittkante über ihre vollen Berührungsflächen miteinander verleimt sind.

Aus dem DE 85 14 515 U1 ist ein aus Kunststoffmaterial bestehender Belag für eine zu renovierende Treppenstufe bekannt, der aus einem Trittstufenschenkel und einem einstückig mit diesem verbundenen, senkrecht abstehenden Schenkel, der parallel zur angrenzenden Stellstufe verläuft, besteht. Um den Belag bei guter Stabilität mit geringem Eigengewicht auszubilden, wird vorgeschlagen, daß mindestens der Trittstufenschenkel unterseitig eine Ausnehmung aufweist, die mit einem Material gefüllt ist, das ein geringeres spezifisches Gewicht hat als die Kunststoffmasse aufweist.

Nach der EP 0 312 488 B1 ist ein eine W-Form aufweisendes Profil mit der Stellstufe einer zu renovierenden Treppenstufe verschraubt, um die erforderliche Stützfunktion einer auf die Trittstufe aufzubringenden Trittplatte ausüben zu können. Um ein Knarren der alten Treppenstufe zu unterbinden, wird diese mittels einer neuen Setz- oder Stellstufe um ein vorgewähltes Maß angehoben. Die neue Stellstufe wird dabei zwischen dem Profil und einer unterhalb von diesem verlaufenden neuen Trittplatte geklemmt.

Dem DE 80 26 427 U1 ist eine Treppenstufe für die Altbausanierung zu entnehmen, wobei die alte Stellstufe durch eine Blende abgedeckt wird, die von einem zwischen einer vorspringenden Kante einer neuen Treppenstufe und der Trittkante der alten Treppenstufe verlaufenden Spalt ausgeht und sich bis zur vorangehenden neuen Treppenstufe erstreckt.

Eine Vielzahl weiterer vorbekannter Vorschläge zum Sanieren von zu renovierenden Treppenstufen sehen ebenfalls mehrteilige Bauelemente oder solche vor, die nur bereichsweise die Treppenstufe selbst abdecken. Beispielhaft wird verwiesen auf die DE 86 04 260 U1, DE 80 26 427 U1, DE 85 04 095 U1 oder DE 38 03 077 C2.

Der vorliegenden Erfindung liegt das Problem zugrunde, ein Treppenbauelement der eingangs genannten Art so weiterzubilden, daß mit konstruktiv einfachen Maßnahmen eine Renovierung einer Treppenstufe möglich ist, wobei gleichzeitig ein optisch ansprechendes Äußeres gegeben sein soll. Ferner soll dann, wenn Trittplatte und Trittkantenbereich zusammengesetzte Elemente sind, letzterer auch bei starker Belastung nicht beschädigt werden können, ohne daß zwingenderweise ein als Abstützung dienendes Profilelement zwischen Trittplatte und Treppenstufe verlaufen bzw. das Profilelement mit der Treppenstufe verbunden werden muß.

Das Problem wird erfindungsgemäß durch die dem Anspruch 1 zu entnehmenden Maßnahmen gelöst.

Um erfindungsgemäß eine Treppenstufe zu renovieren, sind nur die den Stoßabschnitt aufweisende Trittplatte sowie die Stellplatte erforderlich. Dabei ist auch dann, wenn der Stoßabschnitt mit der Trittplatte zusammengesetzt ist und erstere über die Stoßkante der zu renovierenden Trittstufe vorsteht, ein Abbrechen des Stoßabschnitts bei starken Belastungen ausgeschlossen, da dieser durch die Stellplatte abgestützt ist.

Um in erforderlichem Umfang den Stoßabschnitt bzw, die Trittplatte durch die Stellplatte abzustützen, ist letztere entlang ihres unteren Randes über Fixierelemente und/oder insbesondere einen aushärtbaren Schaum abgestützt. Durch diese Maßnahmen ist sichergestellt, daß die Stellplatte stets im erforderlichen Umfang den Stoßabschnitt unterstützt, auch dann, wenn große Kräfte.über den Stoßabschnitt in die Stellplatte eingeleitet werden sollten. Ergänzend kann die Stellplatte zumindest bereichsweise mit der Siellstufe insbesondere durch Verkleben verbunden sein.

Nach einem weiteren Vorschlag der Erfindung ist vorgesehen, daß die Stoßkante zumindest bereichsweise von einem Stützelement wie Winkelprofil oder Profilleiste abgedeckt ist. Insbesondere ist das Stützelement ein Winkelprofil, dessen einer Schenkel sich entlang der Stirnfläche der Stoßkante und der andere entlang der Trittfläche der zu renovierenden Treppe erstreckt. Dabei übt das Stützelement jedoch nicht zwingend die bei bekannten Treppenrenovierungssystemen notwendige Stützfunktion aus, die erfindungsgemäß von der Stellplatte übernommen wird.

Aus Gründen der Stabilität kann vorgesehen sein, daß sich der mittlere Abschnitt der Stellplatte an der Stoßkante oder aber an dem diese abdeckenden Stützelement anlehnt.

Ferner kann vorgesehen sein, daß sich der Trittkantenbereich entlang der Stirnfläche der Stoßkante erstreckt und bei Vorhandensein eines Stützelementes zumindest an einem von diesem ausgehenden Vorsprung abgestützt ist. Dabei kann es sich bei dem Vorsprung vorzugsweise um einen in Längsrichtung des Abstützelementes verlaufenden Steg handeln.

Unabhängig davon liegt der Trittkantenbereich zumindest bereichsweise flächig an der Stirnfläche der Stoßkante oder dem vorzugsweise aus Aluminium bestehenden Stützelement wie Winkel an.

Trittkantenbereich bzw. Stoßabschnitt und Trittplatte können einteilig ausgebildet sein. Hierbei kann es sich um ein gegossenes oder stranggepreßtes Element handeln.

Vorzugsweise bestehen jedoch Trittkantenbereich und Trittplatte aus getrennt hergestellten Elementen, wobei der Trittkantenbereich Echtholz, Polyurethan oder Aluminium sein kann. Die Trittplatte kann dagegen aus Kunststoff, Metall, das mit einer Folie zumindest außenseitig verkleidet ist, oder aus Massivholz, furniertem Sperrholz oder furnierter Tischlerplatte bestehen.

Um eine sichere Verbindung zwischen Trittkantenbereich und Trittplatte zu ermöglichen, können diese in bekannter Weise verzapft oder insbesondere über eine Nut-Feder-Verbindung verbunden sein. Zusätzlich sind die Elemente im Stoßbereich verleimt. Letzterer verläuft dabei vorzugsweise oberhalb der Trittstufe.

In eigenerfinderischer Ausgestaltung ist vorgesehen, daß der Trittkantenbereich durch ein Profilelement gebildet ist, das lösbar oder als Einheit mit der Trittplatte ausgebildet ist, wobei vorzugsweise das Profilelement ein Hohlkammerprofil mit einem U-förmigen Abschnitt ist, zwischen dessen parallel zueinander verlaufenden, über einen ersten Querschenkel verbundenen Längsschenkeln die Trittplatte mit ihrem vorderen Stirnbereich festlegbar ist, daß von einem der Längsschenkel ein sich entlang der Stirnfläche der Stoßkante der Treppe erstreckender zweiter Querschenkel ausgeht, daß der erste Querschenkel einen parallel zu dem zweiten Querschenkel verlaufenden Abschnitt aufweist und daß zwischen dem Abschnitt des ersten Querschenkels und dem zweiten Querschenkel die Stellplatte festlegbar ist. Dabei kann der zweite Querschenkel und/oder der entlang der Trittfläche der zu renovierenden Treppe verlaufende Abschnitt mit dieser durch z.B. Schrauben verbunden sein.

Insbesondere wird vorgeschlagen, daß der Abschnitt des ersten Querschenkels und der zweite Querschenkel über einen parallel zu den Längsschenkeln verlaufenden Steg verbunden sind, an dem die Stellplatte anliegt bzw. in den diese eingreift, bzw. daß in dem Steg eine die Stellplatte randseitig aufnehmende Nut verläuft.

Eine andere Lösung sieht vor, daß das den Trittkantenbereich bildende Profilelement einen unterseitig die Nut aufweisenden quaderförmigen Basisabschnitt umfasst, von dem ein als Anschlag für die Trittplatte bildender Steg ausgeht, dessen Vorderseite mit der des Basisabschnitts und dessen Oberseite mit der der Trittplatte fluchtet. Ein solches Profilelement besteht vorzugsweise aus Echtholz oder Furnierholz.

Auch besteht die Möglichkeit, daß das den Trittkantenbereich bildende Profilelement einen unterseitig die Nut aufweisenden quaderförmigen Basisabschnitt umfasst, von dem ein eine parallel zur Trittplattenfläche verlaufende Aufnahmenut aufweisender und in Richtung der Trittplatte sich erstreckender Schenkel ausgeht, dessen Oberseite stoßseitig mit der der Trittplatte fluchtet, wobei der sich in Richtung der Trittplatte erstreckende Schenkel mit seinem freien Randbereich treppenseitig über den Basisabschnitt vorstehen kann. Ein entsprechendes Profilelement kann aus Polyurethan bestehen.

Die Stellplatte selbst kann auf einer Trittplatte eines weiteren Treppenbauelementes abgestützt sein. Vorzugsweise ist die Stellplatte jedoch auf einer Trittfläche einer mit einem Treppenbauelement verkleideten vorausgehenden Stufe abgestützt. Hierdurch wird der untere Rand der Stellplatte abgedeckt, so daß Abstützelemente wie Keile oder der aushärtende Schaum, durch den dei Stellplatte lagefixiert wird, verdeckt werden.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung von der Zeichnung zu entnehmenden bevorzugten Ausführungsbeispielen.

Es zeigen:
- Fig. 1: einen Schnitt durch eine renovierte Treppenstufe,
- Fig. 2: eine Prinzipdarstellung einer renovierten Treppenstufe im Schnitt und
- Fig. 3 bis 5: Ausführungsformen von Trittkantenprofilelementen.

In der Fig. 1 ist im Schnitt eine zu renovierende Treppenstufe (10) einer Treppe dargestellt. Die Treppenstufe (10) setzt sich in bekannter Weise aus einer Trittstufe (12) mit Trittfläche (14) sowie einer Setz- oder Stellstufe (16) mit Stoßfläche (18) zusammen. Zwischen der Trittstufe (14) und der Stezstufe (16) der Treppe (10) erstreckt sich ein als Stoßkante zu bezeichnender Vorsprung (20) mit etwa parallel zur Stoßfläche (18) verlaufender Stirnfläche (22).

Sofern die Treppe wegen z.B. ausgetretener Trittstufe (12) erneuert werden soll, ohne daß die Stufe (10) selbst zu entfernen ist, wird erfindungsgemäß ein Treppenbauelement (24) auf der zu renovierenden Stufe (10) angeordnet. Dabei besteht das Treppenbauelement aus einer Trittplatte (26) mit vorderem Trittkantenbereich (28) sowie einer Stellplatte (30).

Im Bereich der Stoßkante (20) kann des weiteren ein Winkelprofil (32) angeordnet sein, das z.B. aus Aluminium besteht. Das Winkelprofil (32) erstreckt sich mit seinem einen Schenkel (34) entlang der Trittstufe (14) und mit seinem anderen rechtwinklig hierzu verlaufenden Schenkel (36) entlang der Stirnfläche (22) der Stoßkante (20).

Im Ausführungsbeispiel ist die Trittplatte (26) ein von dem Trittkantenbereich (28) getrenntes Element, die über eine Nut-Feder-Verbindung (38) oder auch durch eine Verzapfung miteinander verbunden sein können. Selbstverständlich besteht auch die Möglichkeit, daß die Trittplatte (26) und der Trittkantenbereich (28) ein Teil sind. Hierbei kann es sich z.B. um ein Kunststoffteil oder ein stranggepreßtes Profil handeln.

Besondere Ausführungsformen von dem Trittkantenbereich bildenden Profilelementen sind in den Fig. 3 bis 5 dargestellt.

Sofern Stoßabschnitt bzw. Trittkantenbereich (28) und Trittplatte (26) getrennte Elemente sind, verläuft nach Fig. 1 die Stoßlinie (40) oberhalb der Trittstufe (12) bzw. der Stoßkante (20) und beim Vorhandensein des Winkelprofils (32) oberhalb dessen waagerechten Schenkels (34).

Der Trittkantenbereich (28) erstreckt sich des weiteren bereichsweise entlang der Stirnfläche (22) der Stoßkante (20), also bei Vorhandensein des Winkelprofils (32) entlang des Schenkels (36) und liegt an diesem flächig an. Dabei kann der der Stirnfläche (22) bzw. dem Schenkel (36) des Winkelprofils (32) zugewandte Rand (42) auf einem stegartigen Vorsprung (44) abgestützt sein, der von dem vorhandenen Schenkel (36) des Winkelprofils (32) ausgeht.

Sofern letzteres nicht vorhanden ist, können gegebenenfalls Abstützelemente in die Stirnfläche (22) der Stoßkante (20) eingebracht werden.

Erfindungsgemäß wird der Trittkantenbereich (28) von der Stellplatte (30) abgestützt. Um die Stellplatte (30) an der Unterseite (46) des Trittkantenbereiches (28) auf einfache Weise zu fixieren, ist eine Längsnut (48) vorgesehen, die außenseitig, also im vorderen Bereich (50) angeschrägt ist, um bei montierter Trittplatte (26) ein einfaches Einbringen der Stellplatte (30) zu ermöglichen.

Damit die Stellplatte (30) die Trittplatte (26) bzw. den Trittkantenbereich (28) unterstützen kann, ist erstere entlang ihres unteren Randes (52) gegenüber einer Befestigungsfläche (54) abgestützt, die im Ausführungsbeispiel die Trittfläche einer vorausgehenden Stufe (56) ist.

Die Abstützung erfolgt vorzugsweise über einen aushärtbaren Schaum (58), durch den gleichzeitig eine Fixierung erfolgt. Andere Abstütz- bzw. Befestigungselemente wie Keile, Schrauben oder ähnliches sind gleichfalls möglich.

Die Stellplatte (30) setzt sich aus zwei äußeren Abschnitten (60) und (62) und einem mittleren, in erstere stetig übergehenden Abschnitt (64) zusammen. Die äußeren Abschnitte (60) und (62) verlaufen dabei parallel und versetzt zueinander.

Ferner kann der entlang der Stoßfläche (18) verlaufende äußere Abschnitt (62) mit ersterer verbunden wie verklebt sein. Auch erkennt man, daß der in die Nut (48) mündende Abschnitt (60) kürzer als der entlang der Stoßfläche (18) verlaufende Abschnitt (62) ist.

Der mittlere Abschnitt (64) verläuft vorzugsweise geradlinig und beschreibt zu den angrenzenden Abschnitten (60) und (62) der Stellplatte (30) vorzugsweise einen Winkel zwischen 30° und 60°.

Zur weiteren Stabilisierung kann der mittlere Abschnitt (30) an der Stoßkante (20) bzw. dem diese zumindest bereichsweise abdeckenden Winkelprofil (32), und zwar an der Längskante (66) des vertikal oder im wesentlichen vertikal verlaufenden Schenkels (36) anliegen.

Wie Fig. 1 des weiteren verdeutlicht, ist der Stoßbereich zwischen Stellplatte (30) und Abstützfläche (34) durch eine die Trittfläche (54) der vorausgehenden Stufe (56) abdeckende Trittplatte (68) verdeckt.

Um das erfindungsgemäße Treppenbauelement (24) zu montieren, wird zunächst die Stoßkante (20) der ursprünglichen Stufe (10) im erforderlichen Umfang verkürzt, um sodann das Winkelprofil (32) vorzugsweise durch Schrauben (70) zu befestigen. Dies ist jedoch nicht zwingend erforderlich. Sodann wird die Trittplatte (26) im Trittkantenbereich (20) auf der Trittfläche (14) der Trittstufe (12) vorzugsweise mittels aushärtbarem Schaum fixiert. Anschließend wird die Stellplatte (30) abgelängt und in die entlang der Unterseite (46) des Trittkantenbereichs (28) verlaufende Nut (48) eingebracht und vorzugsweise mittels des aushärtbaren Schaums (58) fixiert.

Zu erwähnen ist des weiteren, daß auf der Oberseite der Trittplatte (26) ein Antirutschelement aufgebracht bzw. eingelassen sein kann. Hierbei kann es sich um eine Hartgummileiste bekannter Art handeln. Sofern es sich bei der Trittplatte (26) bzw. dem Trittkantenbereich (28) um ein gegossenes bzw. stranggepreßtes Element handelt, kann im Bereich des Trittkantenbereichs (28) eine Strukturierung vorgegeben werden, durch die ebenfalls eine Antirutschwirkung erzielt wird.

Sofern die Trittplatte (26) und der Trittkantenbereich (28) getrennte Elemente sind, kann letzteres z.B. aus Edelholz oder Polyurethan bestehen oder ein Hohlkammerprofil z.B. aus Aluminium sein. Die Trittplatte (26) kann aus furniertem Sperr- oder Massivholz bzw. Tischlerplatte, aus Metall oder Kunststoff bestehen. Andere Materialien sind selbstverständlich ebenfalls möglich.

In der Fig. 2 ist eine der Fig. 1 entsprechende Prinzipdarstellung der renovierten Treppe (10) dargestellt, die trittstufenseitig von der Trittplatte (26) und stellstufenseitig von der Stellplatte (30) abgedeckt ist.

Die Trittplatte (26) geht in den Trittkantenbereich (28) über, der nach den Ausführungsbeispielen der Fig. 2 und 3 ein Profilelement (72) ist und aus Echtholz besteht. Das Profilelement (72) setzt sich aus einem quaderförmigen Basisabschnitt (74) und einem als Anschlag für die Tragplatte (26) dienenden Steg (76) zusammen. Dabei fluchtet die Vorderseite des Basisabschnitts (74) mit der des Stegs (76), dessen Oberseite wiederum mit der der Trittplatte (26) fluchtet.

Unterseitig weist der Basisabschnitt (74) die Nut (48) auf, die die Stellplatte (30) aufnimmt.

In Fig. 4 ist ein Profilelement (78) aus Polyurethan dargestellt, das an einer Trittplatte (26) angegossen oder in sonstiger Art mit dieser verbunden sein kann.

Das Profilelement (78) umfaßt ebenfalls einen dem Basiselemet (74) des Profilelementes (72) entsprechenden Basisabschnitt (80), von dem ein eine parallel zur Trittplattenfläche verlaufende Aufnahmenut (82) aufweisender und sich in Richtung der Trittplatte (26) erstreckender Schenkel (84) ausgeht, dessen Oberseite im Trittkantenbereich zur Trittplatte (26) mit dieser fluchtet. Ferner kann der Schenkel (84) außenseitig, also im vorderen Bereich der Trittfläche struktuiert sein, um einen Antirutscheffekt zu bewirken.

Der Fig. 5 ist ein Profilelement (86) in Form eines Hohlkanmerprofils zu entnehmen, vorzugszueise in Form eines Strangpreßprofils aus Aluminium. Das Hohlkammerprofil weist einen eine U-Form aufweisenden Abschnitt auf, zwischen dessen parallel zueinander verlaufenden über einen ersten Querschenkel (88) verbundenen Längsschenkel (90), (92) die Trittplatte (26) mit ihrem vorderen Stirnbereich festlegbar ist. Von dem unterseitigen Längsschenkel (90), der eine größere Quererstreckung als der Längsschenkel (92) besitzt, geht ein sich entlang der Stirnfläche (22) der Stoßkante (20) verlaufender zweiter Querschenkel (94) aus, der gegebenenfalls in seinem freien Randbereich durch z.B. Schraubmittel mit der Stoßkante (20) verbunden werden kann.

Der erste Querschenkel (88) ist über den Längsschenkel (90) hinaus verlängert (Abschnitt (96)), wobei die Quererstreckung des Abschnitts (96) geringer als die des parallel verlaufenden Schenkels (94) ist, um letzteren erwähntermaßen an der Stoßkante (20) befestigen zu können.

Der Abschnitt (96) des ersten Querschenkels (88) und der zweite Querschenkel (94) sind über einen Steg (98) verbunden, so daß dieser mit dem Abschnitt (96), einem Abschnitt des Querschenkels (94) sowie einem Abschnitt des Längsschenkels (90) eine Kammer (100) begrenzt.

In den Steg (98) ist sodann die Nut (48) ausgebildet, um die Stellplatte (30) festzulegen.

Der Längsschenkel (92) kann in seiner Oberfläche -wie der Schenkel (84) des Profilelementes (78) gemäß Fig. 4- profiliert sein. Auch fluchtet die Oberseite des Schenkels (62) mit der freien Oberfläche der Trittplatte (26), wie die Fig. 5 verdeutlicht.

Zu erwähnen ist noch, daß dann, wenn der Trittkantenbereich bzw. der vordere Abschnitt der Trittplatte (26) an dem Winkelprofil (32) anliegt, der von dessen vertikal verlaufendem Schenkel (36) abragende Vorsprung (44), auf dem die Unterseite des vorzugsweise als Profilelement ausgebildeten Trittkantenbereichs (28) aufliegt, eine Tiefe derart aufweist, daß die vordere freie Stirnfläche (102) des Vorsprungs oder Stegs (44) fluchtend in die Längswandung (104) der Nut (48) übergeht. Hierdurch erfolgt eine Abstützung der Stellplatte (30), wenn diese in der Nut (48) eingebracht ist.

## Patentansprüche

1. Treppenbauelement (24) zum Renovieren einer Treppenstufe (10), die eine Trittstufe (12) mit eine Stirnfläche (22) aufweisender Stoßkante (20) sowie eine Stellstufe (16) aufweist, wobei das Treppenbauelement eine die zu renovierende Trittstufe zumindest bereichsweise abdeckende Trittplatte (26) mit Stoßabschnitt bzw. Trittkantenbereich (28) sowie eine Stellplatte (30) umfaßt, die ihrerseits im Bereich des Stoßabschnitts mit der Trittplatte (30) verbunden ist und zumindest bereichsweise die Stellstufe abdeckt,
**dadurch gekennzeichnet,**
daß die Trittplatte (26, 28) und die die Stellstufe (16) abdeckende Stellplatte (30) zusammengesetzte Elemente sind, daß die Stellplatte Abstützung der Trittplatte ist, die in einer unterseitig in dem Stoßabschnitt (28) verlaufenden Nut (48) lagefixierbar ist, und daß die Stellplatte (30) aus zwei parallel oder im wesentlichen parallel versetzt zueinander verlaufenden äußeren Abschnitten (60, 62) und einem stetig in diese übergehenden mittleren Abschnitt (64) besteht, wobei der in der Nut des Stoßabschnitts einbringbare äußere (obere) Abschnitt (60) der Stellplatte (30) kürzer als der entlang der Stellstufe (16) verlaufende äußere (untere) Abschnitt (62) ist.

2. Treppenbauelement nach Anspruch 1,
**dadurch gekennzeichnet,**
daß die Stellplatte (30) entlang ihres unteren Randes (52) über eine Fixierung und/oder insbesondere einem aushärtbaren Schaum abgestützt ist.

3. Treppenbauelement nach zumindest einem der vorhergehenden Ansprüche,
**dadurch gekennzeichnet,**
daß die Stoßkante (20) der Treppenstufe (10) zumindest bereichsweise von einem Stützelement (32) wie Winkelprofil oder Profilleiste abgedeckt ist, das sich entlang der Stirnfläche (22) der Stoßkante (20) sowie der Trittfläche (14) ersteckt.

4. Treppenbauelement nach zumindest einem der vorhergehenden Ansprüche,
**dadurch gekeinnzeichnet,**
daß sich der Stoßabschnitt (28) entlang der Stirnfläche (22) der Stoßkante (20) bzw. dem entlang der Stirnfläche verlaufenden Abschnitt des Srützelementes (32) erstreckt und zumindest bereichsweise flächig anliegt.

5. Treppenbauelement nach zumindest einem der vorhergehenden Ansprüche,
**dadurch gekennzeichnet,**
daß der Stoßabschnitt (28) mit seinem entlang der Stirnfläche (22) der Stoßkante (10) verlaufenden Abschnitt (42) auf einem vorzugsweise in Form eines in Längsrichtung der Stoßkante verlaufenden als Steg ausgebildeten Vorsprung (44) abgestützt ist oder einen solchen aufnimmt.

6. Treppenbauelement nach zumindest einem der vorhergehenden Ansprüche,
**dadurch gekennzeichnet,**
daß der mittlere Abschnitt (64) der Stellplatte (30) an der Stoßkante (20) oder an dem entlang der Stirnfläche (22) verlaufenden Abschnitt wie Schenkel (36) des Stützelementes (32) anliegt.

7. Treppenbauelement nach zumindest einem der vorhergehenden Ansprüche,
**dadurch gekennzeichnet,**
daß der Stoßabschnitt (28) aus Holz, Polyurethan oder Metall und/oder die Trittplatte (26) aus Kunststoff, Metall oder Holz und/oder die Stellplatte (30) aus Holz, vorzugsweise aus mehrfach verleimtem Sperrholz besteht.

8. Treppenbauelement nach zumindest einem der vorhergehenden Ansprüche.
**dadurch gekennzeichnet,**
daß die Trittplatte (16) einstückig mit dem Stoßabschniit (28) ausgebildet und vorzugsweise ein gegossenes oder stranggepreßtes Element ist.

9. Treppenbauelement nach zumindest einem der vorhergehenden Ansprüche,
**dadurch gekennnzeichnet,**
daß die Stellplatte (30) auf einer Trittplatte eines weiteren Treppenbauelementes abgestützt ist.

10. Treppenbauelement nach zumindest einem der vorhergehenden Ansprüche,
**dadurch gekennzeichnet,**
daß die Stellplatte (30) auf einer Trittfläche (54) einer der mit dem Treppenelement verkleideten vorausgehenden Stufe (56) abgestützt ist.

11. Treppenbauelement nach zumindest einem der vorhergehenden Ansprüche,
**dadurch gekennzeichnet,**
daß die Stellplatte (30) versetzt zur Stirnfläche der Trittplatte (26) bzw. der des Stoßabschnitts (28) verläuft.

12. Treppenbauelement nach zumindest Anspruch 1,
**dadurch gekennzeichnet,**
daß der Stoßabschnitt bzw. Trittkantenbereich (28) durch ein Profilelement (72, 78, 86) gebildet ist, das lösbar oder als Einheit mit der Trittplatte (26) ausgebildet ist.

13. Treppenbauelement nach zumindest einem der vorhergehenden Ansprüche,
**dadurch gekennzeichnet,**
daß das Profilelement (78) ein an die Trittplatte (26) angegossenes Profil aus vorzugsweise Polyurethan ist.

14. Treppenbauelement nach zumindest einem der vorhergehenden Ansprüche,
**dadurch gekennzeichnet,**
daß das Profilelement (72) aus Echtholz besteht und mit der Trittplatte (26) durch z.B. Kleben verbunden ist.

15. Treppenbauelement nach zumindest einem der vorhergehenden Ansprüche,
**dadurch gekennzeichnet,**
daß das Profilelement (86) ein Hohlkammerprofil mit einem U-förmigen Abschnitt ist, zwischen dessen parallel zueinander verlaufenden, über einen ersten Querschenkel (88) verbundenen Läugsschenkeln (90, 92) die Trittplatte (26) mit ihrem vorderen Stirnbereich festlegbar ist, daß von einem der Längsschenkeln (90) ein sich entlang der Stirnfläche (22) der Stoßkante (20) der Treppe (10) erstreckender zweiter Querschenkel (94) ausgeht, daß der erste Querschenkel (88) einen parallel zu dem zweiten Querschenkel (94) verlaufenden Abschnitt (96) als Verlängerung aufweist und daß zwischen dem Abschnitt (96) des ersten Querschenkels und dem zweiten Querschenkel die Stellplatte (30) festlegbar ist.

16. Treppenbauelement nach zumindest Anspruch 15,
**dadurch gekennzeichnet,**
daß der Abschnitt (96) des ersten Querschenkels und der zweite Querschenkel (98) über einen parallel zu den Längsschenkeln (90, 92) verlaufenden Steg (98) verbunden sind, an dem die Stellplatte (30) anliegt bzw. in den diese eingreift.

17. Treppenbauelement nach zumindest einem der vorhergehenden Ansprüche,
**dadurch gekennzeichnet,**
daß in dem Steg (98) eine die Stellplatte (30) randseitig aufnehmende Nut (48) verläuft.

18. Treppenbauelement nach zumindest einem der vorhergehenden Ansprüche,
**dadurch gekennzeichnet,**
daß das den Trittkantenbereich (28) bildende Profilelement (72) einen unterseitig die Nut (48) aufweisenden quaderförmigen Basisabschnitt (74, 80) umfasst, von dem ein als Anschlag für die Trittplatte (26) bildender Steg (76) ausgeht, dessen Vorderseite mit der des Basisabschnitts und dessen Oberseite mit der der Trittplatte (26) fluchtet.

19. Treppenbauelement nach zumindest einem der vorhergehenden Ansprüche,
**dadurch gekennzeichnet,**
daß das den Trittkantenbereich (28) bildende Profilelement (78) einen unterseitig die Nut (48) aufweisenden quaderförmigen Basisabschnitt (80) umfasst, von dem ein eine parallel zur Trittplattenfläche verlaufende Aufnahmenut (82) aufweisender und in Richtung der Trittplatte (26) sich erstreckender Schenkel (84) ausgeht, dessen Oberseite stoßseitig mit der der Trittplatte (26) fluchtet.

20. Treppenbauelement nach zumindest einem der vorhergehenden Ansprüche,
**dadurch gekennzeichnet,**
daß der sich in Richtung der Trittplatte (16) erstreckende Schenkel (84) mit seinem freien Randbereich treppenseitig über den Basisabschnitt (10) vorsteht.

21. Treppenbauelement nach zumindest einem der vorhergehenden Ansprüche,
**dadurch gekennzeichnet,**
daß zwischen dem Profilelement (72, 78) und der Trittplatte (26) eine senkrecht oder geneigt zur Oberfläche der Trittplatte (26) verlaufende Stoßfläche außerhalb der Treppe (10) liegt.

22. Treppenbauelement nach zumindest Anspruch 18,
**dadurch gekennzeichnet,**
daß der stegartige Vorsprung (44) des Winkelprofils (36) eine Tiefe derart aufweist, daß bei in der Nut (48) eingebrachter und montierter Stellplatte (30) diese an dem Steg abgestützt ist.

## Claims

1. Stair component (24) for the renovation of a stair (10), which comprises a stair tread (12) with a nosing edge (20) having an end face (22) and also comprises a riser (16), the stair component comprising a tread panel (26), with a nosing section or tread edge region (28), which covers at least part of the area of the stair tread to be renovated, and also comprising an apron (30) which, in turn, is joined to the tread panel (26) in the region of the nosing section and covers at least part of the area of the riser,
characterized in that
the tread panel (26, 28) and the apron (30) covering the riser (16) are assembled elements, the apron is a support of the tread panel which can be positionally fixed in a groove (48) running in the underside of the nosing section (28), and the apron (30) consists of two outer sections (60, 62), running in parallel or essentially in parallel and offset in relation to one another, and of a central section (64) which graduates progressively into the latter, the outer (upper) section (60) of the apron (30) which can be inserted in the groove of the nosing section being shorter than the outer (lower) section (62) running along the riser (16).

2. Stair component according to Claim 1,
characterized in that
the apron (30) is supported along its lower edge (52) by means of a mounting and/or, in particular, a hardenable foam.

3. Stair component according to at least one of the preceding Claims,
characterized in that
at least part of the nosing edge (20) of the stair (10) is covered by a support element (32) such as an angle profile or a profile strip which extends along the end face (22) of the nosing edge (20) and along the tread surface (14).

4. Stair component according to at least one of the preceding Claims,
characterized in that
the nosing section (28) extends along the end face (22) of the nosing edge (20), or along the section of the support element (32) running along the end face, and lies flat upon it over at least part of its area.

5. Stair component according to at least one of the preceding Claims,
characterized in that
the section (42) of the nosing section (28) which runs along the end face (22) of the nosing edge (20) is supported on a projection (44), preferably fashioned in the form of a web running in the longitudinal direction of the nosing edge, or accommodates such a projection.

6. Stair component according to at least one of the preceding Claims,
characterized in that
the central section (64) of the apron (30) bears on the nosing edge (20) or on the section running along the end face (22) as a limb (36) of the support element (32).

7. Stair component according to at least one of the preceding Claims,
characterized in that
the nosing section (28) consists of wood, polyurethane or metal and/or the tread panel (26) consists of plastic, metal or wood and/or the apron (30) consists of wood, preferably of multiply bonded plywood.

8. Stair component according to at least one of the preceding Claims,
characterized in that
the tread panel (26) is fashioned as a single piece with the nosing section (28) and is preferably a cast or extruded element.

9. Stair component according to at least one of the preceding Claims,
characterized in that
the apron (30) is supported on a tread panel of a further stair component.

10. Stair component according to at least one of the preceding Claims,
characterized in that
the apron (30) is supported on a tread surface (54) of a preceding stair (56) covered with the stair element.

11. Stair component according to at least one of the preceding Claims,
characterized in that
the apron (30) runs offset in relation to the end face of the tread panel (26) or that of the nosing section (28).

12. Stair component according to at least Claim 1,
characterized in that
the nosing section or tread edge region (28) is formed by a profile element (72, 78, 86) which is detachable or is fashioned as a unit with the tread panel (26).

13. Stair component according to at least one of the preceding Claims,
characterized in that
the profile element (78) is a profile, preferably of polyurethane, which is cast on to the tread panel (26).

14. Stair component according to at least one of the preceding Claims,
characterized in that
the profile element (72) consists of pure wood and is joined to the tread panel (26) by, for example, adhesion.

15. Stair component according to at least one of the preceding Claims,
characterized in that
the profile element (86) is a hollow-chamber profile with a U-shaped section between whose parallel, longitudinal limbs (90, 92), which are joined by a first transverse limb (88), can be fixed with the front end region of the tread panel (26), a second transverse limb (94), extending along the end face (22) of the nosing edge (20) of the stair (10), proceeds from one of the longitudinal limbs (90), the first transverse limb (88) has, as an elongation, a section (96) which runs parallel to the second transverse limb (94) and the apron (30) can be fixed between the section (96) of the first transverse limb and the second transverse limb.

16. Stair component according to at least Claim 15,
characterized in that
the section (96) of the first transverse limb and the second transverse limb (94) are joined by a web (98), running parallel to the longitudinal limbs (90, 92), on which the apron (30) is supported or in which the latter engages.

17. Stair component according to at least one of the preceding Claims,
characterized in that
a groove (48) which accommodates the edge of the apron (30) runs in the web (98).

18. Stair component according to at least one of the preceding Claims,
characterized in that
the profile element (72) forming the tread edge region (28) has a cuboid base section (74, 80), comprising the groove (48) on its underside, from which there proceeds a web (76), forming a groove for the tread panel (26), of which the front is in alignment with that of the base section and of which the top is in alignment with that of the tread panel (26).

19. Stair component according to at least one of the preceding Claims,
characterized in that
the profile element (78) forming the tread edge region (28) has a cuboid base section (80), comprising the groove (48) on its underside, from which there proceeds a limb (84), which has a locating groove (82) running parallel to the tread panel surface and extends towards the tread panel (26), of which the top abuts in alignment with the tread panel (26).

20. Stair component according to at least one of the preceding Claims,
characterized in that
the free edge region of the limb (84) extending towards the tread panel (26) projects over the base section (80) on the stair side.

21. Stair component according to at least one of the preceding Claims,
characterized in that
located between the profile element (72, 78) and the tread panel (26), on the outside of the stair (10), there is an abutting surface which runs perpendicularly or obliquely to the surface of the tread panel (26).

22. Stair component according to at least Claim 18,
characterized in that
the web-type projection (44) of the angle profile (36) is of such a depth that, when the apron (30) is inserted and mounted in the groove (48), it is supported on the web.

## Revendications

1. Elément modulaire d'escalier (24) pour la rénovation d'une marche d'escalier (10) qui présente une marche (12) dotée d'un rebord (20) avec une surface frontale (22) ainsi qu'une contre-marche (16), l'élément modulaire d'escalier comportant une plaque pour marche (26) recouvrant au moins des parties de la marche à rénover et dotée d'une partie de rebord ou zone de rebord (28) ainsi qu'une plaque pour contremarche (30) qui est elle-même reliée à la plaque pour marche (26) dans la région de la partie de rebord et qui recouvre au moins en partie la contre-marche,
caractérisé en ce que la plaque pour marche (26, 28) et la plaque pour contre-marche (30) recouvrant la contre-marche (16) sont des éléments assemblés, en ce que la plaque pour contre-marche constitue un appui pour la plaque pour marche et peut être immobilisée dans une rainure (48) qui s'étend sur la face inférieure de la partie de rebord (28), et en ce que la plaque pour contre-marche (30) est constituée de deux parties extérieures (60, 62), parallèles ou essentiellement parallèles et décalées l'une par rapport à l'autre et d'une partie centrale (64) qui les relie sans discontinuité, la partie extérieure (supérieure) (60) de la plaque pour contre-marche (30), qui peut être insérée dans la rainure de la partie de rebord, étant plus courte que la partie extérieure (inférieure) (62) qui s'étend le long de la contre-marche (16).

2. Elément modulaire d'escalier selon la revendication 1, caractérisé en ce que le long de son bord inférieur (52), la plaque pour contre-marche (30) est soutenue par une fixation et/ou en particulier par une mousse durcissable.

3. Elément modulaire d'escalier selon au moins l'une des revendications précédentes, caractérisé en ce que le rebord (20) de la marche (10) est au moins recouvert en partie par un élément de soutien (32) tel qu'une cornière profilée ou une languette profilée qui s'étend le long de la surface frontale (22) du rebord (20) ainsi que le long de la marche (14).

4. Elément modulaire d'escalier selon au moins l'une des revendications précédentes, caractérisé en ce que la partie de rebord (28) s'étend le long de la surface frontale (22) du rebord (20) ou de la partie de l'élément d'appui (32) qui s'étend le long de la surface frontale, et est posée au moins en partie à plat.

5. Elément modulaire d'escalier selon au moins l'une des revendications précédentes, caractérisé en ce que par sa partie (42) qui s'étend le long de la surface frontale (22) du rebord (20), la partie de rebord (28) est soutenue par une saillie (44) configurée comme traverse, qui présente de préférence la forme d'un élément d'appui qui s'étend dans le sens de la longueur du rebord ou qui reçoit une telle saillie.

6. Elément modulaire d'escalier selon au moins l'une des revendications précédentes, caractérisé en ce que la partie centrale (64) de la plaque pour contre-marche (30) repose sur le rebord (20) ou sur la partie, telle qu'une aile (36) de l'élément d'appui (32), qui s'étend le long de la surface frontale (22).

7. Elément modulaire d'escalier selon au moins l'une des revendications précédentes, caractérisé en ce que la partie de rebord (28) est constituée de bois, de polyuréthane ou de métal et/ou la plaque pour marche (26) est constituée de matière synthétique, de métal ou de bois et/ou la plaque pour contre-marche (30) est constituée de bois, de préférence de bois lamellé collé.

8. Elément modulaire d'escalier selon au moins l'une des revendications précédentes, caractérisé en ce que la plaque pour marche (26) est réalisée d'une seule pièce avec la partie de rebord (28) et est de préférence un élément moulé ou extrudé.

9. Elément modulaire d'escalier selon au moins l'une des revendications précédentes, caractérisé en ce que la plaque pour contre-marche (30) est soutenue par une plaque pour marche d'un autre élément modulaire d'escalier.

10. Elément modulaire d'escalier selon au moins l'une des revendications précédentes, caractérisé en ce que la plaque pour contre-marche (30) est soutenue par la plaque pour marche (54) d'une marche (56) précédente recouverte par l'élément modulaire d'escalier.

11. Elément modulaire d'escalier selon au moins l'une des revendications précédentes, caractérisé en ce que la plaque pour contre-marche (30) est décalée par rapport à la surface frontale de la plaque pour marche (26) ou à celle de la partie de rebord (28).

12. Elément modulaire d'escalier selon la revendication 1, caractérisé en ce que la partie de rebord ou zone de rebord (28) est formée par un élément profilé (72, 78, 86) qui est formé indépendamment de la plaque pour marche (26) ou d'un seul tenant avec elle.

13. Elément modulaire d'escalier selon au moins l'une des revendications précédentes, caractérisé en ce que l'élément profilé (78) est un profilé, de préférence en polyuréthane, moulé sur la plaque pour marche (26).

14. Elément modulaire d'escalier selon au moins l'une des revendications précédentes, caractérisé en ce que l'élément profilé (72) est constitué de bois véritable et est relié à la plaque pour marche (26), par exemple par collage.

15. Elément modulaire d'escalier selon au moins l'une des revendications précédentes, caractérisé en ce que l'élément profilé (86) est un profilé creux qui présente une partie en forme de U, la plaque pour marche (26) pouvant être fixée par sa zone frontale avant entre les ailes longitudinales (90, 92) de la partie en forme de U qui s'étendent parallèlement l'une à l'autre et sont reliées par l'intermédiaire d'une première aile transversale (88), en ce que de l'une (90) des ailes longitudinales part une deuxième aile transversale (94) qui s'étend le long de la surface frontale (22) du rebord (20) de l'escalier (10), en ce que la première aile transversale (88) présente une partie (96) qui s'étend parallèlement à la deuxième aile transversale (94) et qui sert de prolongement, et en ce que la plaque pour contre-marche (30) peut être fixée entre la partie (96) de la première aile transversale et la deuxième aile transversale.

16. Elément modulaire d'escalier selon au moins la revendication 15, caractérisé en ce que la partie (96) de la première aile transversale et la deuxième aile transversale (98) sont reliées par une aile (94) qui s'étend parallèlement aux ailes longitudinales (90, 92) et sur laquelle la plaque pour contre-marche (30) repose ou dans laquelle elle s'engage.

17. Elément modulaire d'escalier selon au moins l'une des revendications précédentes, caractérisé en ce que dans l'aile transversale (98) s'étend une rainure (48) qui reçoit le bord de la plaque pour contre-marche (30).

18. Elément modulaire d'escalier selon au moins l'une des revendications précédentes, caractérisé en ce que l'élément profilé (72) formant la zone du rebord (28) comporte une partie de base (74, 80) en forme de quadrilatère qui présente sur sa face inférieure la rainure (48), et de laquelle part une aile (76) formant butée pour la plaque pour marche (26) et dont le côté avant est aligné sur celui de la partie de base et dont le côté supérieur est aligné sur celui de la plaque pour marche (26).

19. Elément modulaire d'escalier selon au moins l'une des revendications précédentes, caractérisé en ce que l'élément profilé (78) formant la zone de rebord (28) comporte une partie de base (80) en forme de quadrilatère qui présente sur sa face inférieure la rainure (48), et de laquelle part une aile (84) qui s'étend dans la direction de la plaque pour marche (26) et qui présente une rainure de réception (82) qui s'étend parallèlement à la surface de la plaque pour marche, et dont le côté supérieur est aligné sur le bord de la plaque pour marche (26).

20. Elément modulaire d'escalier selon au moins l'une des revendications précédentes, caractérisé en ce que la bordure libre de l'aile (84) qui s'étend dans la direction de la plaque pour marche (26) déborde du côté de l'escalier au-delà de la partie de base (80).

21. Elément modulaire d'escalier selon au moins l'une des revendications précédentes, caractérisé en ce qu'entre l'élément profilé (72, 78) et la plaque pour marche (26), une surface de rebord qui s'étend perpendiculairement ou obliquement par rapport à la surface de la plaque pour marche (26) est disposée à l'extérieur de l'escalier (20).

22. Elément modulaire d'escalier selon au moins la revendication 18, caractérisé en ce que la saillie (44) en forme d'aile de la cornière profilée (36) présente une profondeur telle que lorsque la plaque pour contre-marche (30) est insérée et montée dans la rainure (48), elle s'appuie sur l'aile.
